# EUROPÄISCHE PATENTSCHRIFT

(11) **EP 0 657 575 B1**
(45) Veröffentlichungstag und Bekanntmachung des Hinweises auf die Patenterteilung: **24.03.1999**
(21) Anmeldenummer: 94118167.9
(22) Anmeldetag: 18.11.1994
(51) Int. Cl.: D06F 37/30, D06F 37/26

(54) **Waschautomat**
Washing machine
Machine à laver

(30) Priorität: 08.12.1993 DE 4341832
(43) Veröffentlichungstag der Anmeldung: 14.06.1995
(73) Patentinhaber: FHP Motors GmbH, 26133 Oldenburg (DE)
(72) Erfinder: Altmann, Manfred, Dipl.-Ing., D-26133 Oldenburg (DE)
(74) Vertreter: Zangs, Rainer E., Dipl.-Ing.

(56) Entgegenhaltungen:
- EP-A- 0 561 201
- DE-U- 1 938 115
- FR-A- 1 340 648
- FR-A- 1 354 594
- FR-A- 1 555 088
- GB-A- 2 183 932
- GB-A- 2 232 422

## Beschreibung

Die Erfindung betrifft einen Waschautomaten mit einem Gehäuse der im Oberbegriff des Patentanspruchs 1 angegebenen Art.

Moderne Waschautomaten der Oberklasse erfordern sowohl im Waschgang als auch im Schleudergang unterschiedliche Drehzahlen der Waschtrommel. Hierbei sollen die Schleuderdrehzahlen Werte von 1300 bis 2000 1/min haben, während für den Geräuschpegel höchstens für das Waschen LWA 47dB und für das Schleudern LWA 49dB angestrebt werden.

Bisherige Waschautomaten arbeiten mit einem DC-Motor mit PWM-Chopper und riemengetriebener Trommel, wobei die höchsten Schleuderdrehzahlen bei 1400 1/min liegen. Auch sind mit diesem bekannten Automaten die oben genannten angestrebten Geräuschpegelwerte nicht zu erreichen.

Um die gewünschten Werte bezüglich der Schleuderdrehzahlen und des niedrigen Geräuschpegels zu erreichen, ist ein U-Motor im DC-Betrieb, insbesondere aus Drehzahlgründen nicht einzusetzen, da der U-Motor von seiner Motordrehzahl her nicht über 1300 1/min zu betreiben ist. Weiterhin sind die in Frage kommenden Gleichstrommotoren mit einem nachteilig hohen Bürstenverschleiß, eine starke Geräuschentwicklung in den hohen Drehzahlen sowie den in der Funkentstörung auftretenden Schwierigkeiten behaftet.

Druckschrift FR-A1 345 648 beschreibt einen Waschvollautomat mit einem an der Außenseite der Bottichrückwand gelagerten Antriebsmotor, der die Waschtrommel direkt antreibt und der von einer Haube umgeben ist. Die Haube erfüllt hierbei eine Schutzfunktion.

Aus Druckschrift GB-A-2 183 932 ist ein speziell ausgebildeter bürstenloser Außenläufermotor für einen Waschautomaten bekannt.

Der Erfindung liegt die Aufgabe zugrunde, einen Waschautomaten, insbesondere für die Oberklasse zu schaffen, mit dem sich alle gewünschten Drehzahlen von 25 bis 2000 1/min für den Schleudergang und für die unterschiedlichen Waschgänge ohne ungünstige Folgen erzeugen lassen. Weiterhin soll eine weitgehend gleichmäßig zu haltende Wasch- und Schleuderwirkung bei möglichst konstanten Drehzahlen und geringem Geräuschpegel erzielt werden. Diese Aufgabe wird durch die im Patentanspruch 1 gekennzeichneten Merkmale gelöst.

Da die Waschtrommel mit einem hochpoligen Motor direkt angetrieben wird, kann der Forderung der Drehzahlbegrenzung, bei der die maximale Motordrehzahl mit der gewünschten hohen Schleuderdrehzahl identisch ist, entsprochen werden. Der angestrebte niedrige Geräuschpegel wird dadurch erreicht, daß der Antriebsmotor von einer Dämmhaube eingekapselt wird. Zusätzlich kann dann auch noch die Rückwand des Bottichs mit einer Geräuschdämmung versehen werden. Da der Antriebsmotor keine Bürsten aufweist und in vorteilhafter Weise als Synchronmotor mit einem Umrichter ausgebildet ist, kann die Kapselung des Motors aus thermischen Gründen ohne Bedenken vorgenommen werden. Dieses wird auch noch dadurch begünstigt, da die Elektronik nicht am Motor angeordnet ist.

Weitere vorteilhafte Ausgestaltunen des Erfindungsgegenstandes sind den weiteren Unteransprüchen zu entnehmen.

Die Erfindung wird anhand des in der Figur dargestellten Ausführungsbeispiels näher beschrieben.

Ein Waschautomat 1 besitzt ein Gehäuse 3, in dem eine mechanisch schwingende Einheit 5 angeordnet ist, die aus einer waagerecht liegenden Wäschetrommel 7, einem diese umgebenden Bottich 9 und einem die Waschtrommel 7 direkt antreibenden Antriebsmotor 11 besteht. Die anderen zur Steuerung des Waschautomaten 1 notwendigen Teile sind nicht näher dargestellt.

Der Antriebsmotor 11 ist als bürstenloser Motor an der Außenseite 22 der Bottichrückwand 15 angeordnet und von einer Dämmhaube 13 umgeben, durch welche die Motorgeräusche wirkungsvoll abgeschirmt werden. Hierbei ist die Dämmhaube 13 mit der Rückwand 15 des Bottichs 9 fest verbunden. Da die Steuerelektronik 16 nicht an dem Antriebsmotor 11, sondern an einer von diesem entfernten Stelle in dem Gehäuse 3, z. B. im Bereich der Vorderwand 18 angeordnet ist, kann die Kapselung des Antriebsmotors 11 ohne Bedenken vorgenommen werden, zumal der Antriebsmotor 11 auch keine Bürsten aufweist.

Das Erreichen des gewünschten Geräuschpegels kann auch dadurch unterstützt werden, daß die Innenseite 17 der Bottichrückwand noch mit einer Dämmschicht 19 versehen wird. Der Antriebsmotor 11 ist ein Außenläufermotor, dessen als Außenläufer 23 ausgebildeter permanentmagnetischer Rotor die Antriebswelle 24 der Wäschetrommel 7 direkt antreibt. Die Antriebswelle 24 ist hierbei in einer aus zwei Wälzlagern 26, 27 bestehenden Lagerung in einer nach außen vorstehenden Nabe 28 an der Bottichrückwand 15 einseitig drehbar gelagert. Der Stator 29 mit dem Statorblechpaket 30 ist hierbei ringförmig zu der Nabe 28 angeordnet.

Durch die hochpolige Ausbildung des Antriebsmotors 11 bei einer Polzahl > 10 kann der Forderung der Drehzahlbegrenzung, bei der die maximale Motordrehzahl mit der Schleuderdrehzahl identisch ist, wirkungsvoll entsprochen werden. Der Antriebsmotor 11 kann entweder ein Synchronmotor mit einem Umrichter oder auch ein Reluktanzmotor sein. Die den Antriebsmotor 11 umgebende Dämmhaube 13 besteht aus einem einseitig durch einen Boden 20 geschlossenen Hohlzylinder 21, der den Außenläufer 23 eng umgibt und dessen öffnungsrand 25 mit der Bottichrückwand 15 fest verbunden ist.

Der erfindungsgemäße Waschautomat 1 kann mit Motorbetriebsdrehzahlen von 25 bis 2000 1/min betrieben werden, wobei durch die Geräuschkapselung des Antriebsmotors 11 auch der gewünschte Geräuschpegel einfach und wirkungsvoll erreicht wird.

## Patentansprüche

1. Waschautomat mit einem Gehäuse (3), in dem eine mechanisch schwingende Einheit angeordnet ist, die eine waagerecht liegende Waschtrommel (7), einen diese umgebenden Bottich (9) und einen die Waschtrommel direkt antreibenden Antriebsmotor (11) umfaßt, der an der Außenseite (22) der Bottichrückwand (15) gelagert ist,
dadurch **gekennzeichnet,** daß
der Antriebsmotor ein bürstenloser Außenläufermotor ist, dessen als Außenläufer ausgebildeter permanentmagnetischer Rotor (23) die Antriebswelle (24) der Waschtrommel (7) direkt antreibt, und
eine Dämmhaube (13), die an der Bottichrückwand (15) befestigt ist, den Antriebsmotor (11) umgibt.

2. Waschautomat nach Anspruch 1,
dadurch **gekennzeichnet,** daß
die Bottichrückwand (15) auf ihrer Innenseite (17) mit einer Dämmschicht (19) versehen ist.

3. Waschautomat nach Anspruch 1 oder 2,
dadurch **gekennzeichnet,** daß der Antriebsmotor (11) hochpohlig ausgebildet ist und eine Pohlzahl > 10 hat.

4. Waschautomat nach Anspruch 3,
dadurch **gekennzeichnet,** daß
der Antriebsmotor (11) ein Synchronmotor mit einem Umrichter ist.

5. Waschautomat nach Anspruch 3,
dadurch **gekennzeichnet,** daß
der Antriebsmotor (11) ein Reluktanzmotor ist.

6. Waschautomat nach einem der vorangegangenen Ansprüche,
dadurch **gekennzeichnet,** daß
die Dämmhaube (13) aus einem einseitig durch einen Boden (20) geschlossenen Hohlzylinder (21) besteht, der den Außenläufer (23) eng umgibt und dessen Öffnungsrand (25) mit der Bottichrückwand (15) fest verbunden ist.

## Claims

1. Automatic washing machine with a housing (3) in which is arranged a mechanically oscillating unit which includes a horizontally located wash drum (7), a tub (9) surrounding the latter and a drive motor (11) which drives the wash drum directly and which is mounted on the outer side (22) of the tub rear wall (15), characterised in that the drive motor is a brushless external rotor motor whose permanently magnetic rotor (23) constructed as an external rotor directly drives the drive shaft (24) of the wash drum (7), and
an insulating hood (13) which is attached to the tub rear wall (15) surrounds the drive motor (11).

2. Automatic washing machine according to claim 1, characterised in that the tub rear wall (15) is provided with an insulating layer (19) on its inner side (17).

3. Automatic washing machine according to claim 1 or 2, characterised in that the drive motor (11) is high-poled and has a pole number > 10.

4. Automatic washing machine according to claim 3, characterised in that the drive motor (11) is a synchronous motor with a frequency converter.

5. Automatic washing machine according to claim 3, characterised in that the drive motor (11) is a reluctance motor.

6. Automatic washing machine according to any of the preceding claims, characterised in that the insulating hood (13) consists of a hollow cylinder (21) which is closed on one side by a bottom (20) and which closely surrounds the external rotor (23) and whose opening edge (25) is rigidly connected to the tub rear wall (15).

## Revendications

1. Machine à laver, comportant un carter (3) dans lequel est disposé un ensemble entrant en vibration mécanique, comprenant un tambour de lavage (7) installé horizontalement, une cuve (9) entourant celui-ci et un moteur d'entraînement (11) entraînant directement le tambour de lavage, monté à rotation sur la face extérieure (22) de la paroi arrière (15) de la cuve,
caractérisée en ce que
le moteur d'entraînement est un moteur à rotor extérieur sans balais, dont le rotor (23), à magnétisme permanent et réalisé sous la forme d'un rotor extérieur, entraîne directement l'arbre d'entraînement (24) du tambour de lavage (7), et
un capot d'amortissement (13), fixé à la paroi arrière (15) de la cuve et entourant le moteur d'entraînement (11).

2. Machine à laver selon la revendication 1, caractérisée en ce que la paroi arrière (15) de la cuve est dotée, sur sa face intérieure (17), d'une couche d'amortissement (19).

3. Machine à laver selon la revendication 1 ou 2, caractérisée en ce que le moteur d'entraînement (11) est réalisé avec un grand nombre de polarités et comporte un nombre de pôles > 10.

4. Machine à laver selon la revendication 3, caractérisée en ce que le moteur d'entraînement (11) est un moteur synchrone équipé d'un changeur de fréquence.

5. Machine à laver selon la revendication 3, caractérisée en ce que le moteur d'entraînement (11) est un moteur à réluctance.

6. Machine à laver selon l'une des revendications précédentes, caractérisée en ce que le capot d'isolation (13) est constitué d'un cylindre creux (21), fermé sur un côté par un fond (20) et entourant étroitement le rotor extérieur (23), et dont le bord d'ouverture (25) est relié rigidement à la paroi arrière (15) de la cuve.
